# EUROPÄISCHE PATENTSCHRIFT

(11) **EP 2 025 820 B1**
(45) Veröffentlichungstag und Bekanntmachung des Hinweises auf die Patenterteilung: **29.07.2015**
(21) Anmeldenummer: 08018135.7
(22) Anmeldetag: 28.02.2006
(51) Int. Cl.: E03C 1/084

(54) **Sanitäre Funktionseinheit zum Einsetzen in eine Flüssigkeitsführung**
Sanitary unit for mounting in a spout
Unité sanitaire pour montage dans verseur

(30) Priorität: 04.03.2005 DE 102008010551
(43) Veröffentlichungstag der Anmeldung: 18.02.2009
(62) Teilanmeldung aus: 06723141.5
(73) Patentinhaber: Neoperl GmbH, 79379 Müllheim (DE)
(72) Erfinder: Grether, Hermann, 79379 Müllheim (DE)
(74) Vertreter: Kunst, Manuel Nikolaus Johannes

(56) Entgegenhaltungen:
- EP-A- 0 151 998
- EP-A- 0 268 844
- EP-A- 0 631 020
- WO-A-02/077374
- DE-A1- 10 027 986
- DE-A1- 10 149 335
- US-A- 4 534 513

## Beschreibung

Die Erfindung bezieht sich auf eine sanitäre Funktionseinheit, die als Einsetzpatrone in eine Flüssigkeitsführung einer sanitären Auslaufarmatur einsetzbar ist und als ein Strahlregler ausgebildet ist der ein Gehäuse hat, an dem abströmseitig eine Lochplatte einstückig angeformt ist, wobei ein zuströmseitig mit dem Gehäuse verbindbares Strahlzerlegerteil angeordnet ist, wobei der Strahlregler ein zuströmseitiges Vorsatzsieb aufweist.

Aus Fig. 3 der DE 100 27 986 A1 ist bereits eine sanitäre Funktionseinheit der eingangs erwähnten Art bekannt, die als Einsetzpatrone in die Flüssigkeitsführung einer sanitären Auslaufarmatur einsetzbar ist. Die vorbekannte Funktionseinheit weist ein Gehäuse auf, an dem abströmseitig eine Lochplatte einstückig angeformt ist. Im Gehäuse der vorbekannten Funktionseinheit ist ein Strahlregler vorgesehen, der ein zuströmseitig mit dem Gehäuse verbindbares Strahlzerlegerteil hat. Dabei ist zwischen der Lochplatte und dem Strahlzerlegerteil ein Zwischenraum vorgesehen, der zur Aufnahme von einem oder mehreren rostartigen Einsatzteilen bestimmt ist.

Um die aus DE 100 27 986 A1 vorbekannte Funktionseinheit in die Flüssigkeitsführung einer sanitären Auslaufarmatur einsetzen zu können, ist ein Auslaufmundstück erforderlich, das an dem Auslaufende einer sanitären Auslaufarmatur anschraubbar und abschraubbar gehalten ist. In dieses Auslaufmundstück ist das Gehäuse bis zu einem Ringabsatz einsetzbar, der am abströmseitigen Gehäuseabschnitt des Gehäuses vorgesehen ist. Da das Auslaufmundstück am Auslaufende der sanitären Auslaufarmatur anzuschrauben ist, ist auch das Auslaufmundstück aus demselben Material und somit aus Metall herzustellen. Dabei ist darauf zu achten, dass das Auslaufmundstück einerseits und die Auslaufarmatur andererseits dieselbe Verchromung, Beschichtung oder dergleichen Farbgebung aufweisen, was den Herstellungsaufwand noch zusätzlich erhöht. Ungeachtet dessen verbleibt zwischen dem Auslaufmundstück und dem Wasserauslauf der sanitären Auslaufarmatur ein umlaufender Spalt, der das Erscheinungsbild der vorbekannten Auslaufarmatur beeinträchtigen kann.

Aus der WO 02/077 374 A1 ist eine als Strahlregler ausgestaltete Funktionseinheit vorbekannt, die ebenfalls mittels eines Auslaufmundstücks am Wasserauslauf der sanitären Auslaufarmatur befestigt werden muss. Im Gehäuseinneren des Strahlreglergehäuses sind als Strömungshindernisse dienende umlaufende Wandungen eingeformt, die zuströmseitig treppenstufenartig ausgestaltet sind. Da auch der aus WO 02/077 374 A1 vorbekannte Strahlregler nur mit Hilfe eines Auslaufmundstücks am Wasserauslauf einer sanitären Auslaufarmatur befestigt werden kann, weist auch der aus WO 02/077 374 A1 vorbekannte Strahlregler die oben genannten Nachteile auf. Darüber hinaus ist nachteilig, dass die Eigenschaften dieses vorbekannten Strahlreglers durch die im Gehäuseinneren eingeformten Strömungshindernisse vorgegeben sind und auch bei Bedarf nicht ohne weiteres verändert werden können.

Aus der US-A-4,534,513 kennt man bereits einen Strahlregler, der an der Außenseite seines als Einsetzpatrone ausgestalteten Gehäuses ein Außengewinde trägt, mit dem das Gehäuse auch ohne Zuhilfenahme eines weiteren Auslaufmundstücks am Wasserauslauf einer sanitären Auslaufarmatur befestigt und dazu in ein am Wasserauslauf vorgesehenes Innengewinde eingeschraubt werden kann. Der vorbekannte Strahlregler weist ein als Lochplatte ausgestaltetes Strahlzerlegerteil auf, das im Gehäuseinneren an die Innenumfangswandung des Gehäuses einstückig angeformt ist. Um das Gehäuse in das am Wasserauslauf vorgesehene Innengewinde einschrauben und von dort auch wieder lösen zu können, ist das hülsenförmige Gehäuse des vorbekannten Strahlreglers abströmseitig derart offen ausgebildet, dass eine als Drehwerkzeug verwendete Münze in einen in die Gehäusewandung eingeformten und in Längsrichtung orientierten Schlitz einsetzbar ist. Da das Gehäuse des vorbekannten Strahlreglers somit auf seiner Zuströmseite durch das Strahlzerlegerteil verschlossen -, aber auf seiner Abströmseite offen ausgebildet ist, müssen die zum Formen des Wasserstrahles erforderlichen Siebe und dergleichen Einsetzteile von der Abströmseite aus in das Gehäuseinnere des aus US-A-4,534,513 vorbekannten Strahlreglers eingesetzt und dort befestigt werden.

Es besteht daher die Aufgabe, eine als Einbauteil ausgebildete sanitäre Funktionseinheit der eingangs erwähnten Art zu schaffen, die kostengünstig und einfach herstellbar sowie funktionssicher ist.

Die erfindungsgemäße Lösung dieser Aufgabe besteht insbesondere darin, dass das Gehäuse zum Einschrauben in ein Innengewinde einer sanitären Auslaufarmatur außenseitig ein Außengewinde trägt, und dass das Gehäuse gegen eine Innenwand der sanitären Auslaufarmatur mittels einer Ringdichtung abgedichtet ist, die abströmseitig benachbart zu dem Außengewinde in eine Ringnut am Gehäuse-Außenumfang des Gehäuses eingesetzt ist.

Die erfindungsgemäße Funktionseinheit trägt an ihrem Gehäuse außenseitig ein Außengewinde, das zum Einschrauben in ein Innengewinde einer sanitären Auslaufarmatur bestimmt ist. Bei der erfindungsgemäßen Funktionseinheit kann somit auf ein zusätzliches Auslaufmundstück verzichtet werden, was die Herstellung und Montage der erfindungsgemäßen Funktionseinheit wesentlich erleichtert. Dabei ist an das Gehäuse der erfindungsgemäßen Funktionseinheit abströmseitig die Lochplatte einstückig angeformt, die auch als Vandalismussicherung dient, um ein unerlaubtes, zu Undichtigkeiten führendes Hochdrücken der im Gehäuseinneren befindlichen Bauteile wirkungsvoll zu verhindern..

Da das Gehäuse gegen eine Innenwand der sanitären Auslaufarmatur mittels einer Ringdichtung abgedichtet ist, die abströmseitig benachbart zu dem Außengewinde in eine Ringnut am Gehäuse-Außenumfang des Gehäuses eingesetzt ist, dichtet diese Rinddichtung den zwischen dem Gehäuse-Außenumfang einerseits und der Innenumfangswandung der Auslaufarmatur andererseits verbleibenden Ringspalt gegen unkontrolliertes Leckagewasser ab, ohne dass die erfindungsgemäße Funktionseinheit übermäßig fest in den Wasserauslauf der sanitären Auslaufarmatur eingeschraubt werden müsste.

Dabei ist es besonders vorteilhaft, wenn am Strahlzerlegerteil, vorzugsweise außenumfangsseitig, ein Ringabsatz vorgesehen ist, der in Gebrauchsstellung den zuströmseitigen Stirnrandbereich des Gehäuses beaufschlagt.

Vorteilhaft ist es, wenn das Gehäuse sowie das damit verbindbare Strahlzerlegerteil jeweils eine vorzugsweise umlaufende Rastanformung aufweisen, die in Montagestellung ineinander greifen. Die beiden Teile können dadurch einfach zusammengeklipst, bedarfsweise aber auch wieder voneinander getrennt werden. Durch die direkt einstückig an den miteinander zu verbindenden Teilen vorgesehenen Halteelemente sind keine Zusatzteile zum Zusammenhalten erforderlich, was den Aufbau der Funktionseinheit vereinfacht und auch eine geringe Baulänge begünstigt.

Das am Gehäuseteil vorgesehene Außengewinde sowie die Ringdichtung ermöglichen den direkten Einbau in die Flüssigkeitsführung einer sanitären Auslaufarmatur, ohne dass dazu ein diese Teile -Außengewinde/Ringdichtung- aufweisender Zwischenhalter erforderlich ist. Dies vereinfacht die Herstellung und die Montage.

Die Trennbarkeit des Gehäuseteils und des Strahlzerlegerteils ist insbesondere von Vorteil, wenn die Funktionseigenschaften des Strahlreglers verändert werden sollen. In dem Gehäuse zwischen der vorzugsweise als Wabenplatte ausgebildeten und an das Gehäuse angeformten Lochplatte und der Lochplatte des Strahlzerlegerteils ist dazu nämlich trotz der geringen Gesamtbaulänge ein Zwischenraum zur Aufnahme von einem oder mehreren rostartigen Einsatzteilen vorgesehen.

Die Dimensionierung der Gehäuse-Länge derart, dass das Außengewinde und die vorzugsweise unmittelbar anschließende Ringdichtung Platz hat, wobei sich an das Außengewinde praktisch unmittelbar der zuströmseitige Gehäuse-Rand anschließt, ergibt einen sehr kompakten Aufbau, durch den die Funktionseinheit auch in Auslaufarmaturen einsetzbar ist, die zum Beispiel aus Designgründen wenig Platz für die Aufnahme der Funktionseinheit haben. Es lassen sich so kompakte Funktionseinheiten realisieren, die mit einer Gesamthöhe der Einsetzpatrone einschließlich Vorsatzsieb von etwa 1,5cm auskommen.

Erfindungsgemäß ist abströmseitig benachbart zu dem Außengewinde eine Ringdichtung vorgesehen, wobei das Innengewinde der Auslaufarmatur einen Abstand (a) von deren Mündung aufweist, der kleiner ist als der Abstand (b) der Gehäuse-Ringdichtung vom inneren Ende des Außengewindes.

Dadurch greift bei der Montage der Funktionseinheit die Gewindeverbindung bereits, bevor die Ringdichtung in die Auslaufarmatur eintritt, so dass insbesondere ein manueller Montagevorgang wesentlich vereinfacht ist. Andererseits kann bei der Demontage die Ringdichtung durch Drehen der Funktionseinheit in axialer Richtung aus dem Armaturensitz herausbewegt werden, bis sie außer Eingriff ist und bevor die Gewindeverbindung gelöst ist.

Diese Montage- und Demontagevereinfachung ist von besonderer Bedeutung, weil die Einsetzpatrone als "versteckte Einsetzpatrone" mit zumindest dem überwiegenden Teilbereich ihrer Längserstreckung, vorzugsweise vollständig mit ihrer gesamten Längserstreckung, im Armaturen-Auslauf angeordnet ist.

Zweckmäßigerweise weist das Strahlzerlegerteil zuströmseitig eine Einsetzöffnung für das Vorsatzsieb mit einer äußeren Ringwand und einem Auflageabsatz auf, wobei das Strahlzerlegerteil Halteelemente zum Befestigen des Vorsatzsiebs hat, die als Rastelemente ausgebildet sind, und wobei dazu die äußere Ringwand innenseitig eine Hinterschneidung und der Außenrand des Vorsatzsiebs vorzugsweise einen insbesondere umlaufenden, in die Hinterschneidung eingreifenden Rastvorsprung aufweisen.

Das Vorsatzsieb kann dadurch oberseitig auf das Strahlzerlegerteil aufgeklipst werden und ist damit sicher gehalten. Dies trägt mit zu einem geringen Herstellungs- und Montageaufwand bei, da einerseits die Halteelemente an die miteinander zu verbindenden Teile bei deren Herstellung mit angeformt werden und andererseits die Siebmontage manuell oder automatisiert schnell vorgenommen werden kann.

Eine zusätzliche Sicherung des aufgeklipsten Vorsatzsiebs kann bei der Montage in der Auslaufarmatur erfolgen. Dazu bilden die zuströmseitige Stirnfläche der äußeren Ringwand des Strahlzerlegerteils und zumindest ein Teil des Außenrands des Vorsatzsiebs einen in Montagestellung an einem Einsetzanschlag in der Auslaufarmatur anliegenden Anschlag. Der Einsetzanschlag der Auslaufarmatur überdeckt dabei teilweise oder ganz den Siebrand, so dass das Vorsatzsieb auch unter ungünstigen Bedingungen sicher gehalten ist.

Um die Herstellbarkeit der erfindungsgemäßen Funktionseinheit noch zusätzlich zu vereinfachen und um die benötigte Einzelteilanzahl zu reduzieren, ist es vorteilhaft, wenn das Gehäuse einstückig mit einer abströmseitigen Lochplatte als Teil des Strahlreglers ausgebildet ist.

Eine bevorzugte Weiterbildung der Erfindung sieht vor, dass das Strahlzerlegerteil mit einer einstückig verbundenen, weiteren Lochplatte als Teil des Strahlreglers vorgesehen ist.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt die einzige Figur:
eine Schnittdarstellung einer als Einsetzpatrone ausgebildeten, sanitären Funktionseinheit.

Eine in der Figur dargestellte, sanitäre Funktionseinheit 1 ist als Einsetzpatrone 2 ausgebildet, die in eine Flüssigkeitsführung 3 einer strichliniert angedeuteten, nur einseitig dargestellten Auslaufarmatur 4 eingesetzt werden kann.

Die Funktionseinheit 1 weist im wesentlichen ein Gehäuse 5 mit einer einstückig angeformten, abströmseitigen Lochplatte 6, ein Strahlzerlegerteil 7 mit einstückiger Lochplatte 8 sowie ein Vorsatzsieb 9 auf. Die am Gehäuse 5 einstückig angeformte, abströmseitige Lochplatte 6 dient auch als Vandalismussicherung, die ein unerlaubtes und zu Undichtigkeiten führendes Hochdrücken der im Gehäuseinneren des Gehäuses 5 befindlichen Bauteile wirkungsvoll verhindert.

Das Gehäuse 5 trägt außenseitig ein Außengewinde 10 und abströmseitig benachbart zu diesem eine in eine Ringnut 11 eingelegte Ringdichtung 12. Die Durchströmrichtung ist durch den Pfeil Pf 1 gekennzeichnet. Mit dem Außengewinde 10 ist das Gehäuse 5 in ein Innengewinde 13 der Auslaufarmatur 4 einschraubbar und dichtet mittels der Ringdichtung 12 gegen die Innenwand 14 der Auslaufarmatur 4 ab. Gut zu erkennen ist hierbei, dass das Innengewinde der Auslaufarmatur 4 nach innen zurückversetzt ist, so dass die Ringdichtung 12 in einem gewindefreien Bereich zur Anlage kommt. Um die Montage und auch die Demontage der Einsetzpatrone 2 in die Auslaufarmatur 4 zu vereinfachen, sind das Innengewinde 13 der Auslaufarmatur 4 einerseits und die Ringdichtung 12 des Gehäuses 5 andererseits so angeordnet, dass die Gewinde bereits in Eingriff gelangen, wenn sich die Ringdichtung 12 noch außerhalb der Auslaufarmaturen-Mündung 15 befindet. Dies wird erreicht, indem das Innengewinde 13 der Auslaufarmatur 4 einen Abstand a von der Mündung 15 aufweist, der kleiner ist als der Abstand b der Gehäuse-Ringdichtung 12 vom inneren Ende des Gehäuse-Außengewindes 10. Dadurch wird auch bewirkt, dass beim Herausdrehen der Einsetzpatrone 2 aus der Auslaufarmatur 4 die Gewinde solange in Eingriff bleiben, bis die Ringdichtung 12 aus der Mündung 15 austritt oder ausgetreten ist.

Um im Bereich zwischen Strahlzerlegerteil 7 und Gehäuse 5 Undichtigkeiten zu vermeiden, greifen das Strahlzerlegerteil 7 und das Gehäuse 5 in Gebrauchsstellung jeweils mit einem Teilbereich ihrer Längserstreckung ineinander. Dabei ist am Strahlzerlegerteil 7 oder am Gehäuse 5 innen- bzw. außenumfangsseitig ein Ringabsatz 40 vorgesehen, der in Gebrauchsstellung den Stirnrandbereich 41 des jeweils anderen Bauteiles 57 beaufschlagt. Aus der Figur wird deutlich, dass hier das Strahlzerlegerteil 7 den Ringabsatz 40 trägt, der in Gebrauchsstellung den zuströmseitigen Stirnrandbereich 41 des Gehäuses 5 beaufschlagt. Dabei ist das Strahlzerlegerteil 7 durch eine Rastverbindung 16 mit dem Gehäuse 5 verbunden.

Die Rastverbindung 16 befindet sich an dem Gehäuserand 17, der sich unmittelbar an das Außengewinde 10 des Gehäuses 5 anschließt. Für diese Rastverbindung weist der Gehäuserand 17 innenseitig eine Ringnut 32 auf, während das Strahlzerlegerteil 7 einen in die Ringnut eingreifenden Ringwulst 33 hat. Beide Rastanformungen sind vorzugsweise umlaufend ausgebildet.

Die vorgesehene Rastverbindung 16 ist so ausgebildet, dass das Strahlzerlegerteil 7 von dem Gehäuse 5 abgenommen werden kann und dann der Gehäuseinnenraum zugänglich ist.

Auch das Vorsatzsieb 9 ist mittels einer Rastverbindung 20 mit dem Strahlzerlegerteil 7 verbunden. Dieses Strahlzerlegerteil 7 weist oberseitig beziehungsweise zuströmseitig eine Einsetzöffnung 21 mit einer äußeren Ringwand 22 und einem Auflageabsatz 23 auf. Die Ringwand 22 hat innenseitig eine Hinterschneidung 24 und der Außenrand 25 des Vorsatzsiebes 9 einen insbesondere umlaufenden, in die Hinterschneidung 24 eingreifenden Rastvorsprung 26. Das Vorsatzsieb 9 kann dadurch von der Zuströmseite her in die Einsetzöffnung 21 des Strahlzerlegerteiles 7 eingeklipst werden und ist dadurch sicher mit dem Strahlzerlegerteil 7 verbunden.
Dadurch, dass die miteinander zu verbindenden Teil der Einsetzpatrone 2, also das Gehäuse 5, das Strahlzerlegerteil 7 sowie das Vorsatzsieb 9, selbst einstückige Verbindungselemente aufweisen, lassen sie sich miteinander verbinden, ohne dass dazu zusätzliche Halter erforderlich sind.

Das Gehäuse 5 der Einsetzpatrone 2 kann einen profilierten Außenumriss und/oder eine profilierte Abström-Stirnseite zum Ansetzen eines Montagewerkzeugs aufweisen. Im Ausführungsbeispiel ist abströmseitig ein profilierter Ringrand 29 vorgesehen, an dem ein Montagewerkzeug zum Eindrehen und Herausdrehen der Einsetzpatrone 2 angesetzt werden kann. Besonders vorteilhaft ist es, wenn diese Profilierung des Ringrandes so ausgebildet ist, dass eine weitere Einsetzpatrone 2 in umgekehrter Lage als Montagewerkzeug verwendet werden kann und mit ihrer Ringrand-Profilierung in die der einzuschraubenden oder herauszuschraubenden Einsetzpatrone 2 eingreifen kann. Der Ringrand 29 weist dazu im Ausführungsbeispiel Ringwandabschnitte 30 mit dazwischen befindlichen Unterbrechungen 31 auf. Die Unterbrechungen 31 sind in Umfangsrichtung so bemessen, dass die Ringwandabschnitte 30 einer gleich ausgebildeten, weiteren Einsetzpatrone 2 hineinpassen. Anstatt dieser Profilierung können auch anders ausgestaltete Profilierungen vorgesehen sein.

## Patentansprüche

1. Sanitäre Funktionseinheit, die als Einsetzpatrone (2) in eine Flüssigkeitsführung (3) einer sanitären Auslaufarmatur (4) einsetzbar ist und als ein Strahlregler ausgebildet ist, der ein Gehäuse (5) hat, an dem abströmseitig eine Lochplatte (6) einstückig angeformt ist, wobei ein zuströmseitig mit dem Gehäuse, (5) verbindbares Strahlzerlegerteil (7) angeordnet ist, wobei der Strahlregler ein zuströmseitiges Vorsatzsieb (9) aufweist, **dadurch gekennzeichnet, dass** das Gehäuse (5) zum Einschrauben in ein Innengewinde einer sanitären Auslaufarmatur (4) außenseitig ein Außengewinde (10) trägt, und dass das Gehäuse (5) gegen eine Innenwand (14) der sanitären Auslaufarmatur (4) mittels einer Ringdichtung (12) abgedichtet ist, die abströmseitig benachbart zu dem Außengewinde (10) in einer Ringnut (11) am Gehäuse-Außenumfang des Gehäuses (5) eingesetzt ist.

2. Funktionseinheit nach Anspruch 1, **dadurch gekennzeichnet, dass** die Gesamthöhe der Einsetzpatrone (2) in Durchströmrichtung etwa 1,5 cm beträgt.

3. Funktionseinheit nach Anspruch 1 oder 2, **dadurch gekennzeichnet, dass** das Innengewinde (13) der Auslaufarmatur (4) einen Abstand (a) von deren Mündung (15) aufweist, der kleiner ist als der Abstand (b) der Ringdichtung (12) vom inneren Ende des Außengewindes (10).

4. Funktionseinheit nach einem der Ansprüche 1 bis 3, **dadurch gekennzeichnet, dass** das Gehäuse (5) sowie das damit verbindbare Strahlzerlegerteil (7) jeweils eine vorzugsweise umlaufende Rastanformung (32, 33) aufweisen, die in Montagestellung ineinandergreifen.

5. Sanitäre Funktionseinheit nach einem der Ansprüche 1 bis 4, **dadurch gekennzeichnet, dass** in dem Gehäuse (5) zwischen der vorzugsweise als Wabenplatte ausgebildeten und an das Gehäuse (5) angeformten Lochplatte (6) und der Lochplatte (8) des Strahlzerlegerteils (7) ein Zwischenraum zur Aufnahme von einem oder mehreren rostartigen Einsatzteilen (18,19) vorgesehen ist.

6. Sanitäre Funktionseinheit nach einem der Ansprüche 1 bis 5, **dadurch gekennzeichnet, dass** das Strahlzerlegerteil (7) zuströmseitig eine Einsetzöffnung (21) für das Vorsatzsieb (9) mit einer äußeren Ringwand (22) und einem Auflageabsatz (23) aufweist, dass das Strahlzerleger (7) Halteelemente zum Befestigen des Vorsatzsiebs (9) hat, die als Rastelemente ausgebildet sind, und dass dazu die äußere Ringwand (22) innenseitig eine Hinterschneidung (24) und der Außenrand (25) des Vorsatzsiebs (9) vorzugsweise einen insbesondere umlaufenden, in die Hinterschneidung (24) eingreifenden Rastvorsprung (26) aufweisen.

7. Sanitäre Funktionseinheit nach Anspruch 6, **dadurch gekennzeichnet, dass** die zuströmseitige Stirnfläche der äußeren Ringwand (22) des Strahlzerlegerteils (7) und zumindest ein Teil des Außenrands (25) des Vorsatzsiebs (9) einen in Montagestellung an einem Einsetzanschlag (28) in der Auslaufarmatur (4) anliegenden Anschlag bilden.

8. Sanitäre Funktionseinheit nach einem der Ansprüche 1 bis 7, **dadurch gekennzeichnet, dass** die Einsetzpatrone (2) abströmseitig einen profilierten Ringrand (29) aufweist und dass als Montagewerkzeug für eine einzusetzende oder eine zu demontierende Einsetzpatrone (2) eine andere Einsetzpatrone (2) dient, die mit ihrem profilierten Ringrand (29) in den der einzusetzenden oder zu demontierenden Einsetzpatrone (2) eingreift.

9. Sanitäre Funktionseinheit nach einem der Ansprüche 1 bis 8, **dadurch gekennzeichnet, dass** das Strahlzerlegerteil (7) mit einer einstückig verbundenen, weiteren Lochplatte (8) als Teil des Srahlreglers vorgesehen ist.

## Claims

1. Sanitary functional unit which can be inserted as an insertion cartridge (2) into a liquid conduit (3) of a sanitary discharge fitting (4) and is formed as a jet regulator which has a housing (5) on which, on the outflow side, a perforated plate (6) is integrally formed, wherein a jet-splitting part (7) which can be connected to the housing (5) on the inflow side is arranged, wherein the jet regulator has an inflow-side attachment screen (9), **characterised in that** the housing (5) has an outer thread (10) on the outside for screwing into an inner thread of a sanitary discharge fitting (4), and that the housing (5) is sealed against an inner wall (14) of the sanitary discharge fitting (4) by means of a ring seal (12) which is inserted on the outflow side, adjacent to the outer thread (10) in an annular groove (11) on the outer periphery of the housing (5).

2. Functional unit as claimed in claim 1, **characterised in that** the total height of the insertion cartridge (2) in the through-flow direction is about 1.5 cm.

3. Functional unit as claimed in claim 1 or 2, **characterised in that** the inner thread (13) of the discharge fitting (4) is at a distance (a) from the mouth (15) thereof, this distance being smaller than the distance (b) of the ring seal (12) from the inner end of the outer thread (10).

4. Functional unit as claimed in any one of claims 1 to 3, **characterised in that** the housing (5) and the jet-slitting part (7) which can be connected thereto each have a preferably peripheral latching formation (32, 33) which engage one inside the other in the mounted position.

5. Sanitary functional unit as claimed in any one of claims 1 to 4, **characterised in that** in the housing (5) between the perforated plate (6), which is preferably formed as a honeycomb plate and is integrally formed onto the housing (5), and the perforated plate (8) of the jet-slitting part (7), an intermediate space is provided to receive one or more grating-like insertion parts (18, 19).

6. Sanitary functional unit as claimed in any one of claims 1 to 5, **characterised in that** the jet-splitting part (7) has, on the inflow side, an insertion opening (21) for the attachment screen (9) having an outer annular wall (22) and a support shoulder (23), that the jet-splitter (7) has holding elements to fasten the attachment screen (9) which are formed as latching elements, and that for this purpose the outer annular wall (22) has on the inside an undercut (24) and the outer edge (25) of the attachment screen (9) preferably has a latch projection (26) which is in particular peripheral and which engages into the undercut (24).

7. Sanitary functional unit as claimed in claim 6, **characterised in that** the inflow-side end face of the outer annular wall (22) of the jet-splitting part (7) and at least a part of the outer edge (25) of the attachment screen (9) form a stop which in the mounted position contacts an insertion stop (28) in the discharge fitting (4).

8. Sanitary functional unit as claimed in any one of claims 1 to 7, **characterised in that** the insertion cartridge (2) has, on the outflow side, a profiled annular edge (29) and that another insertion cartridge (2) is used as a mounting tool for an insertion cartridge (2) to be inserted or dismounted, this other insertion cartridge engaging with its profiled annular edge (29) into the insertion cartridge (2) to be inserted or dismounted.

9. Sanitary functional unit as claimed in any one of claims 1 to 8, **characterised in that** the jet-splitting part (7) is provided with a further perforated plate (8), connected as one piece, as a part of the jet regulator.

## Revendications

1. Unité fonctionnelle sanitaire, qui peut être insérée comme cartouche d'insertion (2) dans un bec (3) d'une armature d'écoulement sanitaire (4) et qui est configurée en un régulateur de jet qui comporte un boîtier (5), sur lequel une plaque perforée (6) est formée en une seule pièce du côté du flux sortant, dans laquelle une partie de fractionneur de jet (7) pouvant être assemblée au boîtier (5) est disposée du côté du flux entrant, dans laquelle le régulateur de jet présente un tamis de préfiltration (9) du côté du flux entrant, **caractérisée en ce que** le boîtier (5) porte du côté extérieur un filet extérieur (10) pour le vissage dans un filet intérieur d'une armature d'écoulement sanitaire (4), et **en ce que** le boîtier (5) est rendu étanche par rapport à une paroi intérieure (14) de l'armature d'écoulement sanitaire (4) au moyen d'un joint torique (12), qui est inséré dans une rainure annulaire (11) sur la périphérie extérieure du boîtier (5), à proximité du filet extérieur (10) du côté du flux sortant.

2. Unité fonctionnelle sanitaire selon la revendication 1, **caractérisée en ce que** la hauteur totale de la cartouche d'insertion (2) dans la direction d'écoulement vaut environ 1,5 cm.

3. Unité fonctionnelle sanitaire selon la revendication 1 ou 2, **caractérisée en ce que** le filet intérieur (13) de l'armature d'écoulement (4) présente une distance (a) par rapport à son orifice (15), qui est plus petite que la distance (b) du joint torique (12) à l'extrémité intérieure du filet extérieur (10).

4. Unité fonctionnelle sanitaire selon l'une quelconque des revendications 1 à 3, **caractérisée en ce que** le boîtier (5) ainsi que la partie de fractionneur de jet (7) pouvant être assemblée à celui-ci présentent respectivement un profilage d'encliquetage de profilages d'encliquetage de préférence périphériques (32, 33), qui s'engagent l'un dans l'autre en position de montage.

5. Unité fonctionnelle sanitaire selon l'une quelconque des revendications 1 à 4, **caractérisée en ce qu'**il est prévu dans le boîtier (5), entre la plaque perforée (6) configurée de préférence en forme de plaque en nid d'abeilles et formée sur le boîtier (5) et la plaque perforée (8) de la partie de fractionneur de jet (7), un espace intermédiaire destiné à recevoir une ou plusieurs pièces d'insertion en forme de grille (18, 19).

6. Unité fonctionnelle sanitaire selon l'une quelconque des revendications 1 à 5, **caractérisée en ce que** la partie de fractionneur de jet (7) présente du côté du flux entrant une ouverture d'insertion (21) pour le tamis de préfiltration (9) avec une paroi annulaire extérieure (22) et un épaulement d'appui (23), **en ce que** le fractionneur de jet (7) comporte des éléments de maintien pour la fixation du tamis de préfiltration (9), qui sont configurés en forme d'éléments d'encliquetage, et **en ce que** la paroi annulaire extérieure (22) présente à cet effet du côté intérieur une contre-dépouille (24) et le bord extérieur (25) du tamis de préfiltration (9) présente de préférence une saillie d'encliquetage (26) en particulier périphérique s'engageant dans la contre-dépouille (24).

7. Unité fonctionnelle sanitaire selon la revendication 6, **caractérisée en ce que** la face frontale du côté du flux entrant de la paroi annulaire extérieure (22) de la partie de fractionneur de jet (7) et au moins une partie du bord extérieur (25) du tamis de préfiltration (9) forment une butée s'appuyant en position de montage sur une butée d'insertion (28) dans l'armature d'écoulement (4).

8. Unité fonctionnelle sanitaire selon l'une quelconque des revendications 1 à 7, **caractérisée en ce que** la cartouche d'insertion (2) présente du côté du flux sortant un bord annulaire profilé (29) et **en ce qu'**une autre cartouche d'insertion (2) sert d'outil de montage pour une cartouche d'insertion (2) à insérer ou à démonter, laquelle s'engage avec son bord annulaire profilé (29) dans celui de la cartouche d'insertion (2) à insérer ou à démonter.

9. Unité fonctionnelle sanitaire selon l'une quelconque des revendications 1 à 8, **caractérisée en ce que** la partie de fractionneur de jet (7), avec une autre plaque perforée (8) assemblée en une seule pièce, est prévue comme partie du régulateur de jet.
